# EUROPÄISCHE PATENTSCHRIFT

(11) **EP 0 478 911 B1**
(45) Veröffentlichungstag und Bekanntmachung des Hinweises auf die Patenterteilung: **05.04.1995**
(21) Anmeldenummer: 91112219.0
(22) Anmeldetag: 22.07.1991
(51) Int. Cl.: B65H 29/58, B65H 29/60, B65H 29/50

(54) **Vorrichtung zum wahlweisen Überführen von Erzeugnissen aus einer entlang eines ersten Förderweges transportierten Schuppenformation auf einen zweiten Förderweg**
Device for the selective transfer of overlapping articles from a first conveyor to a second conveyor
Dispositif de transfert sélectif d'articles se chevauchant d'un premier chemin de transport à un deuxième chemin de transport

(30) Priorität: 04.10.1990 CH 3197/90
(43) Veröffentlichungstag der Anmeldung: 08.04.1992
(73) Patentinhaber: Ferag AG, CH-8340 Hinwil (CH)
(72) Erfinder: Stauber, Hans-Ulrich, CH-8624 Grüt (CH)
(74) Vertreter: Patentanwälte Schaad, Balass, Menzl & Partner AG

(56) Entgegenhaltungen:
- DE-A- 2 820 957
- FR-A- 2 200 831
- US-A- 2 815 949

## Beschreibung

Die vorliegende Erfindung betrifft eine Vorrichtung zum wahlweisen Uberführen von flexiblen, flächigen Erzeugnissen, insbesondere Druckereiprodukten wie Zeitungen, Zeitschriften und dergleichen, aus einer entlang eines ersten Förderweges transportierten Schuppenformation auf einen zweiten Förderweg, gemäss dem Oberbegriff des Anspruchs 1.

Eine Vorrichtung dieser Art ist in der US-PS 2,815,949 offenbart. Diese weist einen Uberführförderer mit zwei gelenkig miteinander verbundenen Förderarmen mit je endlosen, umlaufenden Förderbändern auf, die bei der Gelenkverbindung der Förderarme um gleichachsig gelagerte Walzen geführt sind. Der erste Förderarm ist an seinem förderwirksamen und vom ersten Förderarm entfernten Ende ortsfest gelagert und der zweite Förderarm ist an seinem freien Ende in einer gebogenen Kulisse geführt. An der Welle, an der die Walzen gelagert sind, greift ein andernends schwenkbar gelagertes Kolben-Zylindersystem an, um durch Absenken der Welle das freie Ende des zweiten Förderarms, d.h. den Fördereingang des Uberführförderers, in den Förderweg eines ersten Bandförderers einzuschwenken und die in Schuppenformation auf dem ersten Bandförderer herangeführten Erzeugnisse einem zweiten, dem Uberführförderer nachgeschalteten Bandförderer zuzuführen. Beim Anheben der Welle mittels des Kolben-Zylindersystems wird der Uberführförderer knieartig gebogen und der Fördereingang aus dem Förderbereich des ersten Bandförderers zurückgezogen. Die auf dem ersten Bandförderer herangeführten Erzeugnisse werden dann von diesem weitergefördert. Oberhalb der Förderarme angeordnete Andrückmittel weisen zwei gelenkig miteinander verbundene, bandförderartig ausgebildete, je eigene, endlose, umlaufende Andrückbänder aufweisende Andrückorgane auf, wobei die zusammen mit den entsprechenden Förderbändern der Förderarme einen Förderspalt bildenden Andrückbänder bei der Gelenkverbindung der Andrückorgane um gleichachsige Rollen geführt sind. Die die Rollen tragende Welle ist an einem etwa in Richtung des Kolben-Zylindersystems verlaufenden Stab, der von der Welle der Walzen rechtwinklig absteht, verschiebbar gelagert und gegen letztere vorgespannt, und der Stab ist an einem Schwenklager verschiebbar geführt. Die die entsprechenden Wellen umgreifenden Lagerschilder der Förderarme und schilderartigen Lagerglieder der Andrückorgane sind über Laschen miteinander verbunden.

Dieser Aufbau des Uberführförderers hat zur Folge, dass sich der Förderspalt je nach Schwenklage der Förderarme sowohl in seiner Lage bezüglich der Förderarme als auch in der Spaltdicke ändert. Dies kann dazu führen, dass Erzeugnisse während des Verschwenkens der Förderarme in ihrer gegenseitigen Lage verschoben werden, was eine getaktete Weiterverarbeitung nicht mehr erlauben würde, oder dass sehr dünne Erzeugnisse im Förderspalt nicht richtig gehalten sind. Da die Erzeugnisse Stapelschächten zugeführt werden, ist ihre gegenseitige Lage auch nicht von Bedeutung.

Eine zweckgleiche aber unterschiedlich ausgebildete Vorrichtung ist aus der DE-A-2 820 957 bekannt. Diese weist einen ersten Förderer mit zwei höhenversetzt hintereinandergeschalteten Bandförderern zum Transportieren von in Schuppenformation angeordneten Druckereiprodukten entlang eines ersten Förderweges auf. Zwischen diesem und einem zweiten Förderweg ist ein Uberführförderer vorgesehen, um über die von den Bandförderern gebildete Stufe transportierte Druckereiprodukte einzel- oder sektionsweise aus der Schuppenformation herauszulösen und dem zweiten Förderweg zuzuführen. Der in Förderrichtung gesehen nach der Stufe angeordnete und die aus der Schuppenformation herausgelösten Druckereiprodukte schräg nach oben transportierende Uberführförderer weist einen ortsfesten Führungsteil und einen darin teleskopartig verschiebbaren Schlitten auf. Zwei Förderbänder, deren förderwirksame, aneinanderanliegende und so einen Förderspalt bildende Trume vom am unteren Ende des Schlittens angeordneten Walzen zu am oberen Ende des Führungsteils gelagerten Walzen verlaufen, sind mit ihren Rücktrumen um am unteren Ende des Führungsteils und am oberen Ende des Schlittens vorgesehene weitere Walzen geführt, um die Veränderungen der Länge der förderwirksamen Trume beim Verschieben des Schlittens auszugleichen. Am unteren Ende des Schlittens ist eine gegen die Stufe gerichtete Zunge schwenkbar gelagert. Bei sich in seiner unteren Endlage befindendem Schlitten und nach oben verschwenkter Zunge wird die Schuppenformation unter dem Uberführförderer hindurch entlang des ersten Förderweges gefördert. Beim nach unten Verschwenken der Zunge untergreift diese das über die Stufe geförderte Druckereiprodukt und leitet dieses dem Förderspalt des Uberführförderers zu. Sobald das letzte, dem zweiten Förderweg zuzuführende Druckereiprodukt vom Förderspalt ergriffen ist, wird der Schlitten nach oben zurückgezogen und anschliessend die Zunge gegen oben verschwenkt, um dieses Druckereiprodukt vom nachfolgenden zu trennen. Die Geschwindigkeit der Aufwärtsbewegung des Schlittens ist dabei kleiner als die Umlaufgeschwindigkeit der Förderbänder. Diese Umlaufgeschwindigkeit ist, insbesondere wenn sektionsweise Druckereinprodukte aus der Schuppenformation herauszulösen sind, gleich der Fördergeschwindigkeit des ersten Förderers. Dies hat zur Folge, dass die beiden voneinander zu trennenden Druckereiprodukte etwa mit gleicher Geschwindigkeit gefördert werden, und das vom vorauslaufenden, von den Förderbändern gehaltene Druckereiprodukt untergriffene nachfolgende Druckereiprodukt in Richtung nach oben angehoben und auf Grund der Reibung mitgenommen oder aus seiner Lage gegenüber den andern Druckereiprodukten der Schuppenformation verschoben werden kann.

Es ist deshalb eine Aufgabe der vorliegenden Erfindung, eine gattungsgemässe Vorrichtung derart weiterzubilden, dass die gegenseitige Lage der dem zweiten Förderweg zuzuführenden Erzeugnisse unabhängig von der Lage des Uberführförderers erhalten bleibt.

Diese Aufgabe wird durch eine gattungsgemässe Vorrichtung, die die Merkmale des kennzeichnenden Teiles des Anspruchs 1 aufweist, gelöst.

Bevorzugte Ausbildungsformen der vorliegenden Erfindung sind in den abhängigen Ansprüchen angegeben.

Die vorliegende Erfindung wird nun anhand eines in der Zeichnung dargestellten Ausführungsbeispiels näher beschrieben. Es zeigen rein schematisch:
- Fig. 1 und 2: in Ansicht bzw. Draufsicht eine weichenartige Fördereinrichtung; und
- Fig. 3 bis 7: einen Teil dieser Vorrichtung bei verschiedenen Arbeitsphasen.

Die in den Figuren 1 und 2 gezeigte weichenartige Fördereinrichtung 10 weist einen als Bandförderer ausgebildeten ersten Förderer 12 auf, dessen oberer Trum 14 entlang eines ersten Förderweges 16 verläuft. Die Förderrichtung des ersten Förderers 12 ist mit F angegeben. Oberhalb des ersten Förderers 12 ist ein ebenfalls als Bandförderer ausgebildeter, einen zweiten Förderweg 17 festlegender zweiter Förderer 18 vorgesehen, dessen Anfang 18' in Förderrichtung F gesehen, zwischen dem Anfang 12' und Ende 12'' des ersten Förderers 12 liegt und dessen Ende nicht gezeigt ist. Zwischen dem ersten Förderer 12 und dem zweiten Förderer 18 ist ein Uberführförderer 20 vorgesehen, welcher ebenfalls als Bandförderer ausgebildet ist und zwei hintereinandergeschaltete, schwenkbar miteinander verbundene Förderarme 22 und 24 aufweist. Der ortsfeste Förderausgang 20' des Uberführförderers 20 ist dem Anfang 18' des zweiten Förderers 18 unmittelbar vorgelagert und der Fördereingang 26 ist mittels einer am zweiten Förderarm 24 angreifenden Antriebsanordnung 28 durch knieartiges Verschwenken der beiden Förderarme 22 und 24 von der, in der Figur 1 mit ausgezogenen Linien gezeigten Arbeitslage, in eine strichpunktiert angedeutete Rückzuglage 26' und wieder zurück verbringbar. Bei sich in Rückzugslage 26' befindendem Fördereingang 26 werden Druckereiprodukte 30, wie Zeitungen, Zeitschriften und dergleichen, in Schuppenformation S (siehe Figuren 3 - 7) entlang dem ersten Förderweg 16 in Förderrichtung F transportiert. Zum Umleiten von Druckereiprodukten 30 vom ersten Förderweg 16 auf den zweiten Förderweg 17 wird der Fördereingang 26 des Uberführförderers 20 in die vom oberen Trum 14 des ersten Förderers 12 gebildete Stufe 32 benachbart nachgeschaltete Arbeitslage verbracht, sodass die in Förderrichtung F gesehen vorlaufenden Kanten 30' der über die Stufe 32 geförderten Druckereiprodukte 30 in den Fördereingang 26 einlaufen und entlang der Förderstrecke 34 des Uberführförderers 20 zum Förderausgang 20' und dem zweiten Förderer 18 zugeführt werden. Dabei ist zu beachten, dass die Förderstrecke 34 unabhängig von der Lage der beiden Förderarme 22 und 24 im wesentlichen konstant ist. Sobald die gewünschte Anzahl auf den zweiten Förderweg 17 umzuleitenden Druckereiprodukte 30 in den Fördereingang 26 eingelaufen sind, wird der Fördereingang 26 durch gleichzeitiges Verschwenken der beiden Förderarme 22, 24 mittels der Antriebsanordnung 28 in die Rückzugslage 26' zurückverbracht, wobei das letzte vom Fördereingang 26 erfasste Druckereiprodukt 30 unter dem nachfolgenden Druckereiprodukt 30 weggezogen wird. Das letztgenannte und alle nachfolgenden Druckereiprodukte 30 werden dann wieder entlang dem ersten Förderweg 16 weitergefördert.

Der erste Förderarm 22 ist im Bereich seines förderwirksamen Endes 22' ortsfest gelagert. Zu diesem Zweck ist eine Welle 38 an, von einem Gestell 40 des ersten Förderers 12 gegen oben abstehenden Tragplatten 42, von welchen in der Figur 1 nur eine gezeigt ist, ortsfest drehbar gelagert. An dieser Welle 38 sind zwei parallel zueinander verlaufende und in Richtung der Welle 38 voneinander beabstandete Lagerschilder 44 einerends schwenkbar angeordnet, an deren anderem Ende die Lagerschilder 44' des zweiten Förderarms 24 schwenkbar abgestützt sind. Zu diesem Zweck sind die beiden Lagerschilder 44 in ihrem freien Endbereich mittels einer Lagerwelle 46 miteinander verbunden, auf welcher die Lagerschilder 44' mit ihren diesseitigen Endbereichen schwenkbar sitzen. Auf der Lagerwelle 46 sitzt weiter frei drehbar zwischen den Lagerschildern 44, 44' eine Umlenkwalze 48. Um diese ist der obere, förderwirksame Trum 50 eines beiden Förderarmen 22 und 24 gemeinsamen Förderbandes 50' geführt, welches eine am freien Ende der Lagerschilder 44' frei drehbar gelagerte Walze 54 und eine auf der Welle 38 sitzende angetriebene Walze 54' umgreift. Der förderwirksame Trum 50 ist von, nur in der Figur 1 angedeuteten, zwischen diesen Walzen 54, 54' und der Umlenkwalze 48 vorgesehenen und ebenfalls an den Lagerschildern 44, 44' gelagerten Stützwalzen 56 getragen. Je eine weitere Stützwalze 56' ist an jedem Lagerschildpaar 44, 44' benachbart zur Umlenkwalze 48 vorgesehen, über welche der Rücktrum 50'' des Förderbandes 50' geführt ist, um diesen an der Umlenkwalze 48 in Anlage zu halten.

Die Antriebsanordnung 28 weist einen am Gestell 40 ortsfest schwenkbar gelagerten Antriebshebel 58 auf, welcher andernends mit dem, in Förderrichtung F gesehen rechten Lagerschild 44' des zweiten Förderarms 24 in dessen Mittelbereich schwenkbar verbunden ist. Am Antriebshebel 58 greift ungefähr mittig die Kolbenstange 60 eines Kolben-Zylinderaggregates 60' an, welches andernends ebenfalls am Gestell 40 abgestützt ist. Bei in das Kolben-Zylinderaggregat 60' eingefahrener Kolbenstange 60 befinden sich die beiden Förderarme 22, 24 in einer nahezu gestreckten Lage, welche der Arbeitslage des Fördereingangs 26 entspricht. Durch Ausfahren der Kolbenstange 60 aus dem Kolben-Zylinderaggregat 60' wird der Antriebshebel 58 in die strichpunktiert gezeigte Lage (Figur 1) verschwenkt, wodurch die beiden Förderarme 22, 24 gemeinsam kniehebelartig gegeneinander verschwenkt werden, um den Fördereingang 26 in die Rückzugslage 26' zu verbringen.

Wie dies insbesondere aus der Figur 2 hervorgeht, ist der Uberführförderer 20 in Richtung rechtwinklig zur Förderrichtung F schmaler ausgebildet als der erste und zweite Förderer 12, 16. Um die entlang dem ersten Förderweg 16 zu transportierenden Druckereiprodukte 30 nicht zu behindern, steht vom in Förderrichtung F gesehen rechten Lagerschild 44' ein Tragarm 62 ab, an welchem der ausserhalb des Förderbereichs des ersten Förderers 12 verlaufende Antriebshebel 58 angreift.

Um die, dem zweiten Förderer 18 zuzuführenden Druckereiprodukte 30 unabhängig von der Lage der Förderarme 22 und 24 am förderwirksamen Trum 50 zu halten, ist ein Andrückband 64 vorgesehen, dessen unterer, andrückwirksamer Trum 64' am förderwirksamen Trum 50 anliegt und mit diesem einen Förderspalt 66 bildet. An den Lagerschildern 44 sind benachbart zur Lagerwelle 46 nach aussen abgekröpfte und gegen oben vorstehende Arme 68 angeformt, deren freie Enden durch eine weitere Welle 70, oberhalb des förderwirksamen Trums 50 und andrückwirksamen Trums 64', miteinander verbunden sind. An dieser weiteren Welle 70 sind zwei Laschenpaare 72 schwenkbar gelagert, deren freie Enden je mit lagerschilderartigen Lagergliedern 74 schwenkbar verbunden sind. Diese sind mittels Federanordnungen 80 in Richtung gegen unten und somit gegen die Lagerschilder 44, 44' vorgespannt. An den von den Laschenpaaren 72 abgewandten Enden der Lagerglieder 74 sind, im Bereich des Fördereingangs 26 und Förderausgangs 20', Walzen 82 frei drehbar gelagert, um welche das Andrückband 64 geführt ist. Von diesen verläuft das Andrückband 64 mit seinem Rücktrum 64'' entlang den Lagergliedern 74 zu weiteren Walzen 84, welche bei der Gelenkverbindung zwischen den Lagergliedern 74 und den Laschenpaaren 72 vorgesehen sind und um diese herum zu einer, an der weiteren Welle 70 frei drehbar gelagerten Walze 84'.

Die im Mittelbereich der Lagerschilder 44, 44' und beidseits vorgesehenen Federanordnungen 80 weisen je eine Druckfeder 86 auf, deren unteres Ende sich an einem von den Lagergliedern 74 nach aussen abstehenden Träger 88 und oberes Ende an einem Zugstab 90 abstützt, welcher durch die Druckfeder 86 und den Träger 88 hindurch verläuft und mit seinem unteren Ende an einem, vom entsprechenden Lagerschild 44, 44' in Richtung gegen aussen abstehenden weiteren Träger 92 befestigt ist. Die Zugstäbe 90 sind bezüglich den ihnen zugeordneten Lagerschildern 44, 44' fest angeordnet, wodurch die Lage der Lagerglieder 74, in Längsrichtung der Lagerschilder 44, 44' gesehen, festgelegt ist. Beim gegenseitigen Verschwenken der Förderarme 22 und 24 verschwenken sich somit die Laschenpaare 72 gegeneinander um die Welle 70, so dass die Länge des endlosen Andrückbandes 64 unabhängig von der Lage der Förderarme 22, 24 konstant bleibt.

Der förderaktive obere Trum 14 des als Bandförderer ausgebildeten ersten Förderers 12 verläuft von einer, am Anfang 12' in bekannter Art und Weise am Gestell 40 frei drehbar gelagerten Umlenkwalze 94, in Förderrichtung F gesehen leicht ansteigend zu einer Stufenwalze 96 und von dieser in entgegengesetzter Richtung zu einer Umlenkrolle 98 und um diese umgelenkt unterhalb der Stufenwalze 96 hindurch zu einer weiteren Umlenkwalze 94' am Ende 12'' des ersten Förderers 12.

Der, in Förderrichtung F gesehen fallenden Stufe 32 vorgeschaltet, zwischen der Stufenwalze 96 und Umlenkwalze 94, ist eine Zurückhalteeinrichtung 100 vorgesehen, die ein mit dem oberen Trum 14 zusammenwirkendes endloses Anpressband 102 aufweist. Vom Gestell 40 steht in vertikaler Richtung ein Tragarm 106 ab, an dessen oberen Ende ein Gewichtsarm 108 gelagert ist, an dessen freien Ende schildartige Lagerlaschen 110 ungefähr mittig gelagert sind. An den beiden Enden der Lagerlaschen 110 sind Umlenkrollen 112 gelagert, um welche das Anpressband 102 geführt ist. Der untere, dem oberen Trum 14 des ersten Förderers 12 zugewandte Trum des Anpressbandes 102, bildet mit jenem zusammen einen Förderspalt für die Druckereiprodukte 30, um das jeweils vom Uberführförderer 20 nicht erfasste Druckereiprodukt 30 beim Zurückverschwenken des Fördereingangs 26 von der Arbeitslage in die Rückzugslage 26' am Mitnehmen zu hindern.

Am Gestell ist weiter ein Antriebsmotor 114 angeordnet, der über einen ersten, strichpunktiert angedeuteten Kettentrieb 116 zum Antreiben des Förderbandes des ersten Förderers 12 mit der Umlenkwalze 94' und zum Antreiben des Förderbandes 50' des Uberführföderers 20 mit der Walze 54' verbunden ist. Ein weiterer mit dem Antriebsmotor 114 verbundener Kettentrieb 118 treibt über mehrere, diesem nachgeschaltete, ebenfalls strichpunktiert angedeutete Kettentriebe 118' das Anpressband 102 an. Im weitern ist der zweite Förderer 18 über einen, ebenfalls nur strichpunktiert angedeuteten Kettentrieb 120 in bekannter Art und Weise über die Welle 38 und den Kettentrieb 116 vom Antriebsmotor 114 angetrieben. Die vom Förderband 50' umschlungene und durch dieses angetriebene Umlenkwalze 48 ist über einen weiteren, ebenfalls nur strichpunktiert angedeuteten Kettentrieb 122 mit der Walze 84' gekoppelt um das Andrückband 64 synchron mit dem Förderband 50' anzutreiben. Sämtliche Förder-, Andrück- und Anpressbänder der Fördereinrichtung 10 sind mit derselben Fördergeschwindigkeit v umlaufend angetrieben.

Dem ersten Förderer 12 ist ein ebenfalls als Bandförderer ausgebildeter Zuförderer 124 vorgeschaltet, um die in Schuppenformation S angeordneten Druckereiprodukte 30 dem ersten Förderer 12 zuzuführen. Im weitern ist dem ersten Förderer 12 ein ebenfalls als Bandförderer ausgebildeter Wegförderer 126 nachgeschaltet, um die vom ersten Förderer 12 transportierten und nicht dem zweiten Förderer 18 zugeführten Druckereiprodukte 30 einer nicht gezeigten Verarbeitungsstation zuzuführen. Im Bereich des Zuförderers 124 ist eine allgemein bekannte Zähleinrichtung 128 vorgesehen, um die dem ersten Förderer 12 zugeführten Druckereiprodukte 30 zu zählen.

Der Vollständigkeit halber sei noch erwähnt, dass der zweite Förderarm 24 eine in Richtung gegen die Stufe 32 vorstehende Zunge 130 aufweist, um beim Verbringen des Fördereingangs 26 in die Arbeitslage die vorlaufende Kante 30' des vom Uberführförderer 20 zu erfassenden Druckereiproduktes 30 zu untergreifen.

Die Funktionsweise der in den Figuren 1 und 2 gezeigten Fördereinrichtung 10 wird nun anhand der Figuren 3 - 7 erläutert. In diesen Figuren ist der Bereich der Stufe 32 des ersten Förderers 12 und der Bereich des Fördereingangs 26 des Uberführförderers 20 vergrössert dargestellt. Gleiche Teile wie in den Figuren 1 - 2 sind in diesen Figuren 3 - 7 mit gleichen Bezugszeichen versehen.

Gemäss Figur 3 werden die in Schuppenformation S zugeführten Druckereiprodukte 30 auf dem oberen Trum 14 des ersten Förderers 12 aufliegend über die Stufe 32 entlang dem ersten Förderweg 16 dem Wegförderer 126 zugeführt (vergleiche auch Figur 1). Der Fördereingang 26 des Uberführförderers 20 befindet sich in einer Wartelage 26'' in der Nähe der Stufe 32. Diese Wartelage 26'' wird dadurch erzielt, dass das Kolben-Zylinderaggregat 60' den Antriebshebel 58 in eine Zwischenstellung zwischen den beiden in der Figur 1 gezeigten Endstellungen verschwenkt. In dieser Wartelage 26'' befindet sich der Fördereingang 26 soweit von der Stufe 32 entfernt, dass die infolge der Eigensteifigkeit der Druckereiprodukte 30 über die Stufe 32 frei vorstehenden vorlaufenden Bereiche mit der vorlaufenden Kante 30' nicht in den Fördereingang 26 gelangen, sondern unter diesem hindurch, entlang dem ersten Förderweg 16, weitergefördert werden. Es ist aber zu beachten, dass bei der Stufe 32 der vorlaufende Bereich jedes Druckereiproduktes 30 vom vorauslaufenden Druckereiprodukt 30 für eine bestimmte Zeit abgehoben ist.

Sobald nun Druckereiprodukte 30 dem den zweiten Förderweg 17 definierenden Förderer 18 zuzuführen sind, wird der Fördereingang 26 in die in der Figur 4 gezeigte Arbeitslage verbracht. Dies geschieht durch komplettes Einfahren der Kolbenstange 60. Das in diesem Moment über die Stufe 32 geförderte Druckereiprodukt 30 gelangt in den Fördereingang 26, wobei die Zunge 130 zwischen dieses Druckereiprodukt 30 und das vorauslaufende Druckereiprodukt 30 einsticht. Da die Fördergeschwindigkeit v des Uberführförderers 20 genau gleich gross ist wie die Fördergeschwindigkeit v des ersten Förderers 12 wird die Schuppenformation S beim Zuführen zum zweiten Förderer 18 beibehalten, wie dies Figur 5 zeigt, und die der Stufe 32 folgend auf dem oberen Trum 14 aufliegenden Druckereiprodukte 30 werden mit unveränderter Fördergeschwindigkeit v entlang dem ersten Förderweg 16 weitergefördert. Der Uberführförderer 20 bleibt nun solang in dieser Stellung, als Druckereiprodukte 30 dem zweiten Förderweg 17 zuzuführen sind (vergleiche auch Figur 1).

Die zugeführten Druckereiprodukte 30 werden mittels der Zähleinrichtung 128 gezählt (Figur 1). Aufgrund der Kenntnis der Fördergeschwindigkeit v kann nun nach einer genau vorgegebenen Anzahl Druckereiprodukte 30 der Fördereingang 26 aus seiner Arbeitslage weggezogen werden, um die Zuführung zum zweiten Förderweg 17 nach der genau vorgegebenen Anzahl Druckereiprodukte 30 zu unterbrechen. Beim Verschieben des Fördereingangs 26 von der Arbeitslage in die Rückzugslage 26', was durch Ausfahren der Kolbenstange 60 des Kolben-Zylinderaggregates 60' geschieht, wird der Fördereingang 26 mit einer Geschwindigkeit v₁ von der Stufe 32 nach schräg oben wegbewegt, welche grösser ist, als die Fördergeschwindigkeit v der zugeführten Druckereiprodukte 30. Dadurch wird das vom Fördereingang 26 zuletzt erfasste Druckereiprodukt 30 unter dem nachfolgenden Druckereiprodukt 30 weggezogen, wobei die Zurückhalteeinrichtung 100 eine Mitnahme dieses letztgenannten Druckereiproduktes 30 verhindert (siehe Figur 6). Im weitern wird durch diese hohe Geschwindigkeit v₁ des Zurückziehens des Fördereinganges 26 mit Sicherheit vermieden, dass das erste wieder dem Wegförderer 126 zuzuführende Druckereiprodukt 30 in den Fördereingang 26 gelangen kann.

Wie dies Figur 7 zeigt, werden nun die nachfolgend zugeführten Druckereiprodukte 30 wieder entlang dem ersten Förderweg 16 dem Wegförderer 126 zugeführt und die im Förderspalt 66 des Uberführförderers 20 gehaltenen Druckereiprodukte 30 werden mit unveränderter Geschwindigkeit v und unveränderten Abständen zum zweiten Förderer 18 gefördert. Der Fördereingang 26 kann nun in seiner Rückzugslage 26' verbleiben oder falls weitere Druckereiprodukte 30 auf den zweiten Förderweg 17 umzulenken sind, wieder in die in der Figur 3 gezeigte Wartelage 26'' verbracht werden.

Es ist zu beachten, dass die Fördergeschwindigkeit v der Druckereiprodukte 30 unabhängig von der Lage des Uberführförderers 20 immer konstant sein kann. Es ist nicht nötig, die Fördergeschwindigkeit v des Uberführförderers 20 und des zweiten Förderers 18 zu erhöhen, um ein Trennen aufeinanderfolgender Druckereiprodukte bei der Stufe 32 zu erzielen. Im weitern bleibt die Förderstrecke 34 zwischen dem Fördereingang 26 und dem Förderausgang 20' unabhängig von der gegenseitigen Lage der beiden Förderarme 22, 24 ungefähr gleich, so dass die Schuppenformation der Druckereiprodukte 30 auch während dem Bewegen des Uberführförderers 20 erhalten bleibt. Da die Umschlingung der Umlenkwalze 48 beim Verkleinern des Winkels zwischen den beiden Förderarmen 22 und 24 zunimmt und die Walze 54' am Förderausgang 20' des Uberführförderers 20 mit konstanter Umlaufgeschwindigkeit angetrieben ist, wird somit die Geschwindigkeit des förderwirksamen Trums 50 im Bereich zwischen dem Fördereingang 26 und der Umlenkwalze 48 beim Verbringen des Fördereingangs 26 in die Rückzugslage 26' geringfügig vergrössert, was die Trennung der aufeinanderfolgenen Druckereiprodukte 30 bei der Stufe 32 unter Beibehaltung der Schuppenformation S im Bereich des Uberführförderers 20 zusätzlich unterstützt.

Mit der erfindungsgemässen Einrichtung ist es auch möglich, nur einzelne Druckereiprodukte 30, beispielsweise Makulatur aus der zugeführten Schuppenformation S herauszulösen. Dazu wird der Fördereingang 26 nur für die notwendige Zeit zum Erfassen dieses Druckereiproduktes 30 in seine Arbeitslage verbracht.

Es ist selbstverständlich auch möglich, den Uberführförderer anders als in den Figuren gezeigt auszubilden; so wäre es denkbar, jeden Förderarm 22, 24 als eigener Bandförderer oder auch die Führung für das Andrückband andersartig auszubilden. Im weitern ist das Vorhandensein einer Stufe nicht zwingend notwendig, kann doch der Uberführförderer mit einer entsprechend ausgebildeten Zunge in die Schuppenformation S einstechen. Gegebenenfalls kann auch auf eine Zurückhalteeinrichtung 100 verzichtet werden.

## Patentansprüche

1. Vorrichtung zum wahlweisen Ueberführen von flexiblen flächigen Erzeugnissen, insbesondere Druckereiprodukten wie Zeitungen, Zeitschriften und dergleichen, aus einer entlang eines ersten Förderweges transportierten Schuppenformation auf einen zweiten Förderweg, mit einem den ersten Förderweg (16) vorgebenden ersten Förderer (12), einem den zweiten Förderweg (17) bestimmenden zweiten Förderer (18) und einem zwischen diesen Förderern (12, 18) vorgesehenen Ueberführförderer (20) mit einem dem ersten Förderer (12) zugewandten Fördereingang (26) und einem dem zweiten Förderer (18) zugewandten, ortsfesten Förderausgang (20'), wobei der Ueberführförderer (20) zwei hintereinandergeschaltete, gelenkig miteinander verbundene, als Bandförderer ausgebildete Förderarme (22, 24) aufweist, der dem zweiten Förderer (18) direkt vorgeschaltete erste Förderarm (22) im Bereich seines förderwirksamen Endes (22') ortsfest schwenkbar gelagert ist, und beide Förderarme (22, 24) mittels einer Antriebsanordnung (28) knieartig verschwenkbar sind um den Fördereingang (26) an freien Ende des zweiten Förderarms (24) zum Herauslösen von Erzeugnissen (30) aus der Schuppenformation (S) in eine dem ersten Förderer (12) benachbarte Arbeitslage und zum Beenden des Herauslösens in eine vom ersten Förderer (12) entfernte Rückzugslage (26') zu verbringen, wobei den Förderarmen (22, 24) Andrückmittel mit wenigstens einem endlosen, umlaufenden, beim Fördereingang (26) und Förderausgang (20') um Walzen (82) geführten Andrückband (64) zugeordnet sind, um mit den Förderarmen (22,24) einen Förderspalt (66) zu bilden, dadurch gekennzeichnet, dass ein beiden Förderarmen (22,24) gemeinsames Andrückband (64) vorhanden ist, die Walzen (82) in Förderrichtung des Ueberführförderers (20) gesehen bezüglich den entsprechenden Förderarmen (22,24) stationär angeordnet sind, um die Lage der Andrückmittel in Förderrichtung des Ueberführförderers (20) bezüglich der Förderarme (22, 24) unabhängig von der Schwenklage der Förderarme beizubehalten, und zwischen den Walzen (28) auf den Rücktrum (64'') des Andrückbandes (64) einwirkende Mittel angeordnet sind, um die Lange des Andrückbandes (64) unabhängig von der Lage der Förderarme (22,24) konstant zu halten.

2. Vorrichtung nach Anspruch 1, gekennzeichnet durch ein beiden Förderarmen (22,24) gemeinsames, umlaufendes, endloses Förderband (50').

3. Vorrichtung nach Anspruch 2, dadurch gekennzeichnet, dass der förderwirksame Trum (50) des Förderbandes (50') im Bereich der gelenkigen Verbindung (46) der beiden Förderarme (22,24) um eine Umlenkwalze (48) geführt ist.

4. Vorrichtung nach einem der Ansprüche 1 bis 3, dadurch gekennzeichnet, dass die Förderarme (22, 24) Lagerschilder (44, 44') zum Abstützen von Umlenkwalzen (54, 54') für das Förderband (50') aufweisen, die Lagerschilder (44') des zweiten Förderarms (24) an den Lagerschildern (44) des ersten Förderarms (22) schwenkbar gelagert sind, an den dem einen Förderarm (22) zugeordneten Lagerschildern (44) Laschen (72) schwenkbar angreifen, an welchen anderends in Richtung gegen die Lagerschilder (44, 44') vorgespannte und in Längsrichtung der Lagerschilder (44, 44') bezüglich diesen im wesentlichen ortsfeste lagerschildartige Lagerglieder (74) schwenkbar angeordnet sind, und das Andrückband (64) um an den Lagergliedern (74) und an den Verbindungen der Laschen (72) mit den entsprechenden Lagerschildern (44) und den Lagergliedern (74) vorgesehene Walzen (82, 84, 84') geführt ist.

5. Vorrichtung nach einem der Ansprüche 1 bis 4, dadurch gekennzeichnet, dass die Antriebsanordnung (28) einen einerends am zweiten Förderarm (24) bzw. an einem dessen Lagerschildern (44') angreifenden und anderenends ortsfest schwenkbar gelagerten, zum Bewegen der Förderarme (22, 24) antreibbaren Antriebshebel (58) aufweist.

6. Vorrichtung nach einen der Ansprüche 1 bis 5, dadurch gekennzeichnet, dass der erste Förderer (12) als Bandförderer ausgebildet ist, dessen oberer förderwirksamer Trum (14) zum Bilden einer in Förderrichtung (F) gesehen fallenden Stufe (32) zum Freilegen des vorlaufenden Bereichs (30') des jeweils über die Stufe (32) geförderten Erzeugnisses (30) zuerst eine Stufenwalze (96) und anschliessend in Gegenrichtung eine Umlenkrolle (98) umschlingt, vorzugsweise der obere Trum (14) gegen die Stufenwalze (96) hin ansteigt, und der in Arbeitslage verbrachte Födereingang (26) zum Erfassen dieses Erzeugnisses (30) in Förderrichtung (F) gesehen der Stufe (32) benachbart nachgelagert ist.

7. Vorrichtung nach einem der Ansprüche 1 bis 6, gekennzeichnet durch eine, gegebenenfalls ein mit dem oberen Trum (14) des ersten Förderers (12) zusammenwirkendes Anpresselement (102) aufweisende Zurückhalteeinrichtung (100) zum Verhindern der Mitnahme der vom zweiten Förderarm (24) nicht erfassten Erzeugnisse (30) beim Verbringen der Förderarme (22, 24) von der der Arbeitslage des Fördereingangs (26) entsprechenden Stellung in die der Rückzugslage (26') entsprechende Stellung.

8. Vorrichtung nach einem der Ansprüche 1 bis 7, dadurch gekennzeichnet, dass die Förderarme (22, 24), nach dem Lösen des letzten dem zweiten Förderer (18) zuzuleitenden Erzeugnisses (30) von der mittels des ersten Förderers (12) transportierten Schuppenformation (S), von einer der Rückzugslage (26') des Fördereingangs (26) entsprechenden Stellung in eine Ruhestellung verbringbar sind, in welcher sich der Fördereingang (26) in der Nähe der Arbeitslage befindet.

9. Vorrichtung nach einem der Ansprüche 1 bis 8, dadurch gekennzeichnet, dass die Fördergeschwindigkeit (v) der Förderarme (22, 24) etwa der Fördergeschwindigkeit (v) des ersten Förderers (12) entspricht, und die Geschwindigkeit (v1) mit welcher der Fördereingang (26) von der Arbeitslage in die Rückzugslage (26') bingbar ist, grösser ist als die Fördergeschwindigkeit (v).

10. Vorrichtung nach einem der Ansprüche 1 bis 9, dadurch gekennzeichnet, dass der erste und der zweite Förderer (12, 18) sowie beide Förderarme (22, 24) und gegebenenfalls die Zurückhalteeinrichtung (100) zum Transportieren der Erzeugnisse (30) mit gleicher Fördergeschwindigkeit (v) mit einem gemeinsamen Antrieb (114) verbunden sind.

11. Vorrichtung nach Anspruch 3, dadurch gekennzeichnet, dass der Rücktrum (50'') des Förderbandes (50') um den beiden Förderarmen (22,24) zugeordnete Stützwalzen (56') geführt ist, um diesen an der Umlenkwalze (48) in Anlage zu halten.

## Claims

1. A device for the selective transfer of flexible flat products, in particular printed products such as newspapers, magazines, and the like, from a scale-like formation transported along a first conveying path onto a second conveying path, with a first conveyor (12) assuming the first conveyor path (16), a second conveyor (18) determining the second conveying path (17) and a carry-over conveyor (20) provided between these conveyors (12, 18) with a conveying input (26) facing the first conveyor (12) and a fixed conveying output (20') facing the second conveyor (18), in which the transfer conveyor (20) has two conveyor arms (22, 24) disposed one behind the other, connected articulatedly with each other and constructed as belt conveyors, the first conveyor arm (22), disposed directly in front of the second conveyor (18), is fixedly mounted so as to be pivotable in the region of its end (22') which is effective with respect to conveying, and both conveyor arms (22, 24) are able to be swivelled in the manner of a knee by means of a drive arrangement (28) to pass the conveying input (26) at the free end of the second conveyor arm (24) to remove products (30) out from the scale-like formation (S) into an operative position adjacent to the first conveyor (12) and end the removal, into a withdrawal position (26') at a distance from the first conveyor (12), in which there are associated with the conveyor arms (22, 24) pressure means with at least one continuous, circulating pressure band (64) carried around rollers (82) at the conveying input (26) and conveying output (20'), in order to form a conveying gap (66) with the conveying arms (22, 24), characterised in that a pressure band (64) is present which is common to both conveyor arms (22, 24), the rollers (82), viewed in the conveying direction of the transfer conveyor (20), are arranged so as to be stationary with respect to the corresponding conveyor arms (22, 24), in order to maintain the position of the pressure means in the conveying direction of the transfer conveyor (20) with respect to the conveyor arms (22, 24) independently of the swivel position of the conveyor arms, and between the rollers (28) means are arranged, acting on the rear side (64'') of the pressure band (84), in order to keep constant the length of the pressure band (64) independently of the position of the conveyor arms (22, 24).

2. A drive according to Claim 1, characterized by a circulating, continuous belt (50') common to both conveyor arms (22, 24).

3. A device according to Claim 2, characterized in that the side (50) of the conveyor belt (50') which is effective with respect to conveying is carried around a guide roller (48) in the region of the articulated connection (46) of the two conveyor arms (22, 24).

4. A device according to one of Claims 1 to 3, characterized in that the conveyor arms (22, 24) have bearing plates (44, 44') for the support of guide rollers (54, 54') for the conveyor belt (50'), the bearing plates (44') of the second conveyor arm (24) are mounted so as to be pivotable on the bearing plates (44) of the first conveyor arm (22), on the bearing plates (44) associated with one conveyor arm (22) tongues (72) engage pivotably, on which at the other end bearing members (74), in the manner of bearing plates, are pivotably arranged, which are prestressed in the direction towards the bearing plates (44, 44') and are substantially fixed in longitudinal direction of the bearing plates (44, 44') in relation thereto, and the pressure band (64) is carried around rollers (82, 84, 84') provided on the bearing members (74) and on the connections of the tongues (72) with the corresponding bearing plates (44) and the bearing members (74).

5. A device according to one of Claims 1 to 4, characterized in that the drive arrangement (28) has a drivable operating lever (58) engaging at one end on the second conveyor arm (24) or on one of its bearing plates (44') and mounted fixedly so as to be pivotable at the other end, to move the conveyor arms (22, 24).

6. A device according to one of Claims 1 to 5, characterized in that the first conveyor (12) is constructed as a belt conveyor, the upper side (14) of which, which is effective with respect to conveying, to form a step (32) dropping when viewed in conveying direction (F), to expose the region (30'), running at the front, of the product (30) respectively conveyed over the step (32), firstly loops around a step roller (96), and then in the oposite direction around a guide roller (98), preferably the upper side (14) rises towards the step roller (96), and the conveying input (26), passed into operating position, is placed adjacently after the step (32) viewed in conveying direction (F) to pick up this product (30).

7. A device according to one of Claims 1 to 6, characterized by a retaining device (100), if necessary having a pressure element (102) cooperating with the upper side (14) of the first conveyor (12), to prevent the entrainment of the products (30) not picked up by the second conveyor arm (24) on passing the conveyor arms (22, 24) from the position corresponding to the operating position of the conveying input (26) into the position corresponding to the withdrawal position (26').

8. A device according to one of Claims 1 to 7, characterized in that the conveyor arms (22, 24), after the detachment of the last product (30) to be directed to the second conveyor (18) from the scale-like formation (S) transported by means of the first conveyor (12), are able to be passed from a position corresponding to the withdrawal position (26') of the conveying input (26) into a position of rest, in which the conveying input (25) is situated in the vicinity of the operating position.

9. A device according to one of Claims 1 to 8, characterized in that the conveying speed (v) of the conveyor arms (22, 24) corresponds approximately to the conveying speed (v) of the first conveyor (12), and the speed (v1) with which the conveying input (26) is able to be brought from the operating position into the withdrawal position (26') is greater than the conveying speed (v).

10. A device according to one of Claims 1 to 9, characterized in that the first and the second conveyor (12, 18) and also both conveyor arms (22, 24) and if necessary the retaining device (100) are connected to transport the products (30) at the same conveying speed (v) with a common drive (114).

11. A device according to Claim 3, characterized in that the rear side (50'') of the conveyor belt (50') is carried around support rollers (56') associated with the two conveyor arms (22, 24), in order to keep it in abutment against the guide roller (48).

## Revendications

1. Installation pour transférer de manière sélective des produits flexibles plats, en particulier des produits d'imprimerie, tels que des journaux, des revues et semblables, d'une disposition en écailles déplacés le long d'un premier chemin de transport vers un second chemin de transport, avec un premier transporteur (12) définissant un premier chemin (16) et un deuxième transporteur (18) déterminant un deuxième chemin (17) et un transporteur de transfert (20), prévu entre les deux transporteurs (17, 18) avec une entrée (26) dirigée vers le premier transporteur (12) et une sortie (20') fixe dirigée vers le deuxième transporteur (18), le transporteur de transfert (20) comportant deux bras (22, 24) couplés l'un après l'autre, reliés ensemble de manière articulée, du type transporteur à bande, le premier bras (22) couplé directement avant le deuxième transporteur (18), étant monté de manière pivotante et fixe dans la zone de son extrémité (22')réalisant le transport, les deux bras (22, 24) étant pivotants à la manière d'une genouillère au moyen d'un dispositif d'entraînement (28) pour mouvoir l'entrée (26) a l'extrémité libre du deuxième bras (24) pour libérer des produits (30) de la disposition en écailles (S) dans une position de travail voisine du premier transporteur (12) et pour achever la libération en une position de retrait (26') éloignée du premier transporteur (12), le bras (22, 24) recevant des moyens de pression avec au moins une bande de pression (64), circulant sans fin et guidée par des tambours (82) à l'entrée (26) et la sortie (20'), de façon à former avec les bras (22, 24) une fente de transport (66), caractérisée en ce que la bande de pression (64) est commune aux deux bras de transport (22, 24), en ce que les tambours (82), vus dans le sens du transport du transporteur de transfert (20), sont disposés de manière stationnaire par rapport aux bras (22, 24) correspondants, de façon à conserver la position du moyen de pression par rapport aux bras de transport (22, 24) dans la direction de transport du transporteur de transfert (20), indépendamment de la position de pivotement des bras, et en ce qu'entre les tambours (28) et agissant sur le brin de retour (64'') de la bande de pression (64), sont prévus des moyens pour conserver constante la longueur de la bande de pression (64), indépendamment de la position des bras (22, 24).

2. Installation selon la revendication 1, caractérisée par une bande de transport (50'), en rotation sans fin, commune aux deux bras (22, 24).

3. Installation selon la revendication 2, caractérisée en ce que le brin réalisant le transport (50) de la bande (50') dans la zone de la liaison articulée (46) des deux bras (22, 24), est guidée autour d'un tambour de détournement (48).

4. Installation selon l'une quelconque des revendications 1 à 3, caractérisée en ce que les bras (22, 24) présentent des flasques de palier (44, 44') pour supporter les tambours de détournement (54, 54') de la bande (50'), les flasques (44') du deuxième bras de transport (24) étant placés de manière pivotante contre les flasques (44) du premier bras (22), des attaches (72) sont attaqués de manière pivotante aux flasques (44) affectés à l'un des bras (22) et à l'autre extrémité de ces attaches sont fixés pivotants des éléments de palier (74) en forme de flasques, appliqués en direction des flasques (44, 44') et montés fixe dans le sens de la longueur de ceux-ci, et en ce que la bande de pression (64) est guidée par des rouleaux (82, 84, 84') prévus aux éléments de palier (74) et aux liaisons de les attaches (72) avec les flasques (44) correspondants et les éléments de palier (74).

5. Installation selon l'une quelconque des revendications 1 à 4, caractérisée en ce que le dispositif d'entraînement (28) comporte un levier d'entraînement (58) commandé pour mouvoir les bras, attaquant avec l'une des extrémités au deuxième bras (24) respectivement à un de ses flasques (44') et fixés de manière pivotante avec l'autre extrémité.

6. Installation selon l'une quelconque des revendications 1 à 5, caractérisée en ce que le premier transporteur (12) est un transporteur à bande dont le brin supérieur (14) réalisant le transport, formant une partie montante (32), descendante vue dans la direction de transport F, pour libérer la zone de défilement 30' de chaque produit (30) transporté sur cette partie montante (32), entoure d'abord un tambour de montée (96) puis, en direction inverse, un tambour de détournement (98), le brin supérieur (14) montant de préférence contre ce tambour de montée (96), l'entrée (26), amenée en position de travail pour saisir les produits (30), étant placée en aval, vue dans la direction de transport, (F) et voisine de la partie montante (32).

7. Installation selon l'une quelconque des revendications 1 à 6, caractérisée par un dispositif de retenue (100), présentant éventuellement un element de pression (102) agissant avec le brin supérieur (14) du premier transporteur (12) pour empêcher l'entraînement des produits (30) non saisis par le deuxième bras (24) lors du déplacement des bras (22, 24), de la position correspondant à la position de travail de l'entrée (26) vers celle correspondant à son retrait (26').

8. Installation selon l'une quelconque des revendications 1 à 7, caractérisée en ce que les bras (22, 24), après séparation du dernier produit (30) de la disposition en écaille (S) transportée au moyen du premier transporteur (12), à conduire vers le deuxième transporteur (18), peuvent être ramenés d'une position correspondant à la position de retrait (26') de l'entrée (26) vers une position de repos, dans laquelle cette entrée (26) se trouve proche de la position de travail.

9. Installation selon l'une quelconque des revendications 1 à 8, caractérisée en ce que la vitesse de transport (v) des bras (22, 24) correspond sensiblement à la vitesse de transport (v) du premier transporteur (12), la vitesse (v₁) à laquelle l'entrée (26) peut être ramenée de la position de travail à la position de retrait (26') étant plus grande que la vitesse (v).

10. Installation selon l'une quelconque des revendications 1 à 9, caractérisée en ce que le premier et le deuxième transporteurs (12, 18) ainsi que les deux bras (22, 24) et éventuellement le dispositif de retenue (100) pour transporter les produits (33) à la même vitesse (v) sont reliés à un entraînement (114) commun.

11. Installation selon la revendication 3, caractérisée en ce que le brin de retour (50'') de la bande (50') est guidé autour des tambours de support (56') affectés au deux bras (22, 24), de façon à maintenir ceux-ci en appui contre le tambour de détournement (48).
